# FASCICULE DE BREVET EUROPEEN

(11) **EP 2 653 677 B1**
(45) Date de publication et mention de la délivrance du brevet: **13.02.2019**
(21) Numéro de dépôt: 13160975.2
(22) Date de dépôt: 26.03.2013
(51) Int. Cl.: F01M 11/10

(54) **Procédé et dispositif d'évaluation de la charge de particules de suie introduite dans une huile de lubrification d'un moteur diesel**
Verfahren und Vorrichtung zur Beurteilung der Rußpartikelbeladung eines Schmieröls eines Dieselmotors
Method and device for determining the quantity of soot particles introduced in a lubricating oil for a diesel engine

(30) Priorité: 20.04.2012 FR 1253651
(43) Date de publication de la demande: 23.10.2013
(73) Titulaire: PSA Automobiles SA, 78300 Poissy (FR)
(72) Inventeur: Fernandez, Michael, 75012 PARIS (FR); Cornette, Annabelle, 78420 CARRIERES SUR SEINE (FR); Alenda, Jean Pascal, 92700 COLOMBES (FR); Brouant, Julien, 78990 Elancourt (FR)

(56) Documents cités:
- EP-A1- 1 296 026
- EP-A2- 1 241 326
- DE-A1- 3 228 195
- GB-A- 2 418 988

## Description

L'invention porte sur un procédé d'évaluation de la charge de particules de suie introduite dans une huile de lubrification d'un moteur Diesel et un dispositif pour la mise en oeuvre dudit procédé.

Plus généralement, ce procédé d'évaluation peut faire partie d'un procédé d'adaptation de la fréquence de vidange d'un moteur Diesel en fonction de l'évaluation de la charge de particules de suie introduite dans l'huile en formant la première partie dudit procédé d'adaptation mais ce n'est pas obligatoire.

Il est connu que la combustion du gazole dans les moteurs Diesel génère des suies de combustion. La quantité de ces suies de combustion est fonction notamment de la température de combustion et de la richesse en gazole (voir le diagramme de Pishinger illustré à la figure 1 de la présente demande de brevet).

Ces suies peuvent être transmises dans l'huile de lubrification du moteur par le film d'huile recouvrant la paroi d'un cylindre du moteur, ceci lors de processus complexes de thermophorèse et de diffusion turbulente, l'huile contaminée en haut de fût étant ramenée dans le bac à huile par raclage de la chemise par les segments.

Il convient de tenir compte de cette pollution de l'huile par ces particules de suie afin notamment de déterminer la nécessité de renouvellement de l'huile de lubrification et d'adapter l'intervalle de vidange en conséquence. En effet, une huile ainsi polluée par les suies peut engendrer une usure prématurée des composants moteur, par abrasion des contacts lubrifiés, avant l'atteinte du pas de vidange nominal.

Ainsi, une méconnaissance du taux de pollution de l'huile de lubrification par des particules de suie exclut la possibilité d'adapter la maintenance du lubrifiant à la sévérité d'utilisation.

Le document FR-A-2 610 724 divulgue un dispositif de mesure de la concentration de suies dans une huile pour moteur Diesel. Ce dispositif comprend un capteur de concentration de suies sous la forme d'un élément sensible capacitif immergé dans l'huile de lubrification du moteur Diesel. Le document GB 2 418 988 divulgue un dispositif de mesure de la concentration des suies dans lequel on détermine la charge selon une cartographie liée à des paramètre représentatifs des conditions de fonctionnement du moteur et en sommant le charges en particules résultant de chaque calculation.

Le capteur de concentration décrit dans ce document est donc immergé dans de l'huile à haute température ce qui le sollicite fortement, ledit capteur pouvant être endommagé par sa proximité dans un environnement à très haute température formé par le bac à huile ou pouvant délivrer de fausses mesures.

Le problème à la base de la présente invention est d'estimer en temps réel le taux de contamination de l'huile de lubrification d'un moteur Diesel par des particules de suie issues de la combustion du gazole, ceci de manière fiable et simple et sans l'aide d'un capteur.

Pour atteindre cet objectif, il est prévu selon l'invention un procédé d'évaluation de la charge en particules de suie de l'huile de lubrification d'un moteur Diesel, ledit procédé comprenant les étapes suivantes :
- décomposition d'une durée de fonctionnement du moteur en groupes, chaque groupe comprenant le même nombre limité d'intervalles de temps successifs,
- pour chaque intervalle d'un groupe donné, acquisition d'au moins un paramètre représentatif des conditions de fonctionnement du moteur,
- calcul d'une valeur moyenne dudit au moins un paramètre pour le groupe donné selon lesdits au moins un paramètre relevés pour chacun des intervalles dudit groupe,
- détermination d'une charge en particules de suie introduite dans l'huile de lubrification du moteur pour le groupe donné selon au moins une cartographie préétablie,
- sommation des charges en particules de suie correspondant au groupe donné et aux groupes le précédant afin de déterminer une charge totale de particules de suie évaluée pendant le fonctionnement du moteur correspondant.

L'effet technique est d'obtenir une évaluation précise de la charge de particules de suie introduite dans l'huile de lubrification. De tels procédé et dispositif fonctionnent sans l'aide d'un capteur et ne présentent donc pas de risque de fausse mesure ou de détérioration.

Avantageusement, ledit au moins un paramètre est choisi parmi le régime moteur, la charge moteur et la température d'eau moteur, ces paramètres étant pris unitairement ou en combinaison.

Avantageusement, ledit au moins un paramètre est mesuré en temps réel, la durée d'un intervalle étant d'un dixième de seconde et le nombre d'intervalles d'un groupe étant de 10.

Avantageusement, la ou les cartographies sont préétablies soit sur banc d'essai, ledit au moins un paramètre étant alors mesuré tandis que la charge en particules de suie est déterminée par prélèvements d'huile dans le moteur et mesures de la charge en suie qu'elle contient.

Avantageusement, le procédé d'évaluation comprend les étapes suivantes :
- décomposition du kilométrage lors du fonctionnement du moteur en plusieurs intervalles kilométriques successifs,
- pour chaque intervalle kilométrique, acquisition de la masse d'huile de lubrification effective en tenant compte des pertes par (consommation d'huile) de même qu'acquisition de la charge en particules de suie introduite dans ladite huile pour cet intervalle kilométrique,
- sommation de ladite charge en particules de suie pour ledit intervalle kilométrique avec les charges en particules de suie acquises pour les intervalles kilométriques précédents afin d'obtenir une charge totale en particules de suie, ceci en tenant compte de la perte de charge en particules lors de la perte d'huile,
- rapport de la charge totale en particules de suie sur la masse d'huile de lubrification en tenant compte des pertes pendant ledit intervalle kilométrique et les intervalles kilométriques précédents.

L'invention concerne aussi un dispositif pour la mise en oeuvre d'un tel procédé d'évaluation de la charge en particules de suie de l'huile de lubrification d'un moteur Diesel, ledit dispositif comportant des moyens de communication avec un élément de contrôle du moteur ainsi que des moyens d'acquisition en temps réel d'au moins un paramètre représentatif des conditions de fonctionnement du moteur transmis par ledit élément, des moyens de calcul d'une valeur moyenne dudit au moins un paramètre pour un groupe donné selon lesdits au moins un paramètre relevés pour chacun des intervalles dudit groupe, des moyens de stockage d'au moins une cartographie préétablie, des moyens de calcul pour chaque groupe de la charge en particules de suie introduite dans l'huile de lubrification à partir dudit au moins un paramètre moyenné, ces moyens de calcul étant associés à au moins une cartographie et des moyens de sommation des charges en particules de suie respectives d'un groupe et des groupes le précédant.

Avantageusement, le dispositif est intégré au contrôle moteur.

L'invention concerne aussi un moteur Diesel, caractérisé en ce que sa consommation d'huile est estimée conformément à un tel procédé ou par un tel dispositif.

L'invention concerne enfin un véhicule automobile, caractérisé en ce qu'il comprend un tel moteur Diesel.

D'autres caractéristiques, buts et avantages de la présente invention apparaîtront à la lecture de la description détaillée qui va suivre et au regard des dessins annexés donnés à titre d'exemples non limitatifs et sur lesquels :
- la figure 1 représente une courbe de Pischinger montrant la délimitation d'un domaine de formation de suies en fonction de la température locale régnant dans le moteur d'un véhicule Diesel et de l'excès d'air dans un mélange air-gazole alimentant ledit moteur,
- la figure 2 est un schéma des diverses étapes d'un procédé d'évaluation de la charge de particules de suie introduite dans une huile de lubrification d'un moteur Diesel selon la présente invention, ce procédé d'évaluation étant complété par un procédé d'adaptation de la fréquence de vidange d'un moteur Diesel en fonction de l'évaluation de ladite charge de particules de suie introduite, le procédé d'évaluation incluant le procédé d'adaptation pour ses premières étapes.

En se référant à la figure 1, il est rappelé que la suie est produite lors de la combustion d'hydrocarbures. Les particules de suie émises par un moteur Diesel sont essentiellement composées de carbone mais peuvent contenir d'autres éléments tels que l'oxygène ou l'hydrogène.

La figure 1, illustrant une courbe de Pischinger bien connue des motoristes, montre la délimitation d'une zone de formation S de particules de suie selon la température du moteur en degrés Kelvin montrée en ordonnée et l'excès d'air local dans le mélange air-gazole montré en abscisse, ceci pour un moteur Diesel de véhicule automobile.

Pour la courbe illustrée à la figure 1, la formation de particules de suie se produit essentiellement au-dessus de 1400°K pour un mélange air-gazole riche en gazole, l'excès d'air local étant alors compris sensiblement entre 0 et 0,5. Ceci s'explique principalement par la présence d'un excès de gazole, source de la formation de particules de suie.

A la figure 1, il est aussi montré que l'oxydation O des suies se fait à une température supérieure à 1000°K pour un excès d'air local compris entre 1 et 2. Cela ne concerne cependant pas les particules de suie introduite dans l'huile de lubrification du moteur.

Comme précédemment mentionné, une partie de ces particules de suie se retrouve dans l'huile de lubrification du moteur Diesel et affecte la qualité lubrifiante de l'huile. Ceci nécessite de prévoir une vidange de l'huile de lubrification ainsi polluée par les particules de suie avec un intervalle plus court entre deux vidanges qu'initialement prévu et donc d'adapter la fréquence de vidange à la charge de particules de suie présente dans l'huile.

La présente invention se propose donc d'évaluer la charge de particules de suie se trouvant dans l'huile de lubrification, ceci en tenant compte des conditions de roulage du véhicule automobile. Avantageusement, la présente invention se propose d'utiliser cette évaluation pour effectuer ou non une vidange d'huile de lubrification, cette vidange ayant lieu quand la charge de particules de suie estimée être contenue dans l'huile atteint une valeur limite, ceci en tenant compte de la masse d'huile de lubrification alors présente dans le moteur.

Quand la charge de particules de suie n'excède pas ladite valeur limite, les vidanges sont conduites selon le cycle habituel de vidange déterminé pour le véhicule automobile.

La figure 2 montre un schéma des diverses étapes du procédé d'évaluation de la charge de particules de suie introduite dans une huile de lubrification d'un moteur Diesel selon la présente invention, ce procédé étant avantageusement intégré à un procédé d'adaptation de la fréquence de vidange d'un moteur Diesel en fonction de l'évaluation de ladite charge de suie introduite dans l'huile de lubrification.

A partir de l'étape initiale référencé 0, la première étape 1 du procédé d'évaluation prévoit un relevé par communication avec un élément de contrôle du véhicule, plus particulièrement du type contrôle moteur. Ceci permet de connaître le kilométrage Km du véhicule à un moment donné, ce kilométrage étant pris comme kilométrage initial après avoir été transmis par l'élément de contrôle lors de la première étape 1.

A partir de la valeur du kilométrage initial, la seconde étape 2 du procédé d'évaluation prévoit d'attribuer un indice i au kilométrage relevé, l'indice i étant égal à 1 pour le premier kilométrage relevé. Un groupe de i intervalles de temps est ainsi formé.

La troisième étape 3 du procédé d'évaluation prévoit pour un intervalle de temps donné un relevé par communication avec ledit élément de contrôle du véhicule, afin de connaître au moins un paramètre de fonctionnement du moteur qui est susceptible d'influer sur la production de particules de suie. Les paramètres préférés sont le régime moteur R, la charge moteur C et la température d'eau du moteur.

Ces paramètres peuvent être pris individuellement ou en combinaison pour l'évaluation de la charge de particules de suie pouvant se trouver dans l'huile de lubrification. La communication avec l'élément de contrôle du véhicule, avantageusement le contrôle moteur, se fait en temps réel.

De tels relevés se font consécutivement sur chaque intervalle i de temps, par exemple à chaque dixième de seconde. Pour un intervalle i, les relevés de kilométrage et dudit au moins un paramètre de fonctionnement C, R sont indiciés avec l'indice i, l'intervalle suivant faisant partie d'une même groupe recevant l'indice i+1, ce qui prend place à la quatrième étape du procédé référencée 4.

La cinquième étape 5 du procédé prévoit une comparaison de l'indice i actuel avec une valeur prédéterminée de nombre d'intervalles dans un groupe. Si i égale alors ladite valeur prédéterminée, les relevés sont transmis à l'étape suivante par la branche O. Si i n'atteint pas ladite valeur, ce qui correspond à la branche N, il est à nouveau procédé à un relevé dudit au moins un paramètre de fonctionnement et donc à la troisième étape 3 du procédé, ceci pendant un nouvel intervalle de temps étant le i+1 du groupe et jusqu'à complétion du groupe d'intervalle de temps.

Avantageusement, un intervalle de temps peut être d'un dixième de seconde et la valeur seuil pour qu'un groupe d'intervalles de temps soit complet peut être de 10 afin qu'une mesure moyennée dudit au moins un paramètre de fonctionnement, comme il va être décrit dans ce qui suit, corresponde à une seconde.

La sixième étape 6 du procédé consiste à calculer ledit au moins un paramètre de fonctionnement du moteur en effectuant la moyenne des relevés dudit au moins un paramètre pour tous les intervalles de temps faisant partie d'un même groupe, donc avec un nombre d'intervalles égal à la valeur seuil. Par exemple, quand la valeur seuil est 10, la moyenne dudit au moins un paramètre de fonctionnement est faite sur les relevés de dix intervalles de temps consécutifs, chaque relevé étant respectivement associé à un intervalle de temps.

Par exemple pour la charge moteur C, pour un nombre d'intervalles de 10, la charge moteur moyenne Cmoy se définit par Cmoy= moyenne (C1, C2,....., C9, C10). Encore une fois, il doit être gardé à l'esprit qu'il peut y avoir plusieurs paramètres de fonctionnement du moteur respectivement moyennés.

La septième étape 7 du procédé réside dans la définition préalable d'un mode de calcul de la charge de suie estimée avoir été introduite dans l'huile de lubrification pendant la période de roulage. D'une manière préférentielle, cette quantité est préalablement estimée par au moins une cartographie, établissant la charge de suie introduite dans l'huile selon ledit au moins un paramètre de fonctionnement.

Comme possibles cartographies d'évaluation de la charge de suie introduite dans l'huile, on peut envisager par exemple une cartographie basée sur la température de l'eau de refroidissement du moteur, une cartographie basée sur le régime R moteur et une cartographie basée sur la charge C moteur. Une cartographie basée sur une interpolation entre les cartographies régime R et charge C moteur est aussi possible et peut être préférée. L'avantage est d'avoir deux cartographies d'introduction de carbone en régime/charge faites à deux températures d'eau différentes correspondant à deux modes de combustion et d'interpoler entre les deux en fonction de la température d'eau

En alternative, il peut être procédé à une modélisation partielle ou complète de l'introduction de particules de suie dans l'huile de lubrification. Cette modélisation peut se faire par exemple soit complètement en calculant la production des particules de suie de combustion, leur transfert dans le film d'huile et le raclage dans le bac à huile ou soit partiellement en comptant la charge de suie introduite grâce à des cartographies de production de suie dans la chambre de combustion puis en calculant le transfert et le raclage. De tels calculs ont déjà été entrepris mais nécessitent des moyens conséquents, notamment des calculs en trois dimensions incompatibles avec la puissance du contrôle moteur ou CMM. Il est donc avantageux de partir directement de la mesure de suie dans l'huile, qui est la conséquence directe de tous ces phénomènes

La ou les cartographies d'évaluation de la charge de suie introduite dans l'huile sont avantageusement codées dans l'élément de contrôle du véhicule précédemment mentionné et sont délivrées par ledit élément en fonction du mode de combustion prévalant à l'instant donné, de même que les valeurs dudit au moins un paramètre de fonctionnement du moteur.

La huitième étape 8 du procédé consiste dans le calcul effectif de la charge de suie estimée avoir été introduite dans l'huile de lubrification pendant un groupe d'intervalles de temps, ceci avec l'aide de la ou des cartographies détaillées à la septième étape 7.

La neuvième étape 9 consiste en la sommation des masses de suies en ajoutant à la charge de suie précédemment calculée lors de la huitième étape pour un groupe donné la charge de suie précédemment sommée pour le groupe précédant ledit groupe donné.

Ces neuf étapes sont relatives à un procédé d'évaluation de la charge de suie mais ne sont pas toutes essentielles. Le procédé selon l'invention comprend essentiellement les étapes suivantes :
- décomposition d'une durée de fonctionnement du moteur en groupes, chaque groupe comprenant le même nombre limité d'intervalles de temps successifs,
- pour chaque intervalle d'un groupe donné, acquisition d'au moins un paramètre R, C représentatif des conditions de fonctionnement du moteur,
- calcul d'une valeur moyenne dudit au moins un paramètre R, C pour le groupe donné selon lesdits au moins un paramètre R,C relevés pour chacun des intervalles dudit groupe,
- détermination d'une charge en particules de suie introduite dans l'huile de lubrification du moteur pour le groupe donné selon au moins une cartographie préétablie Mc, Cs,
- sommation des charges en particules de suie correspondant au groupe donné et aux groupes le précédant afin de déterminer une charge totale Ms de particules de suie évaluée pendant le fonctionnement du moteur correspondant.

Ces neuf étapes peuvent être suivies par les étapes suivantes.

La dixième étape 10 du procédé d'adaptation prévoit la décomposition du kilométrage lors du fonctionnement du moteur en plusieurs intervalles kilométriques successifs. Le nombre de kilomètres parcouru après la dernière vidange est comparé à une valeur seuil de kilométrage adéquate pour avoir incrémenté la charge de suie sur une durée de fonctionnement moteur suffisante.

Avantageusement, cette valeur seuil est égale à 1000 km. Lors de cette dixième étape 10, le kilométrage est relevé par communication avec l'élément de contrôle du véhicule précédemment mentionné. Il est effectué une comparaison du kilométrage avec le kilométrage initial relevé lors de la première étape 1. Si la tranche formée par la différence de ces deux kilométrages n'atteint pas la valeur seuil, alors il est retourné par la branche N à la troisième étape 3 du procédé pour le relevé d'au moins un paramètre de fonctionnement et les relevés continuent pour chaque intervalle de temps consécutif. Dans l'autre cas, symbolisé par la branche 0, le questionnement sur le bien-fondé d'une vidange continue.

La onzième étape 11 prévoit l'attribution d'un second indice n pour une succession de relevés afin de déterminer si une vidange doit être faite ou non, ceci à l'intérieur d'une tranche de kilométrage correspondant à la valeur seuil définie à la dixième étape 10, ledit kilométrage étant avantageusement de 1000 kilomètres.

La douzième étape 12 prévoit la réactualisation de la masse d'huile contenue dans le moteur. En effet, cette masse d'huile subit des pertes lors du fonctionnement du véhicule, pertes par consommation de l'huile « CsH » qui sont estimées par avance dans ou relevées par l'élément de contrôle du véhicule, avantageusement le contrôle moteur. Pour chaque pas n, il est procédé à des relevés de pertes d'huile estimées Csh, de pourcentage d'huile ph et de kilomètres parcourus au précédent intervalle kilométrique Km_n-1, ceci en communication avec l'élément de contrôle moteur.

Ainsi, il est calculé pour chaque intervalle kilométrique une masse d'huile Mh à partir d'une consommation d'huile communiquée par l'élément de contrôle et une masse de suie Ms introduite dans l'huile, cette masse Ms étant calculée à partir de la masse introduite pendant 1000 km auquel on soustrait une masse de suie introduite perdue du fait de la perte en huile.

La treizième étape 13 prévoit le calcul d'un pourcentage total p_n de suies introduites dans l'huile à la fin d'un intervalle kilométrique. Ce pourcentage total p_n de suie introduite dans l'huile est calculé selon le pourcentage total p_n-1 de suie introduite calculé à la fin de l'intervalle kilométrique précédent en tenant compte, premièrement, de la masse de suie perdue du fait de la perte d'huile entre ces deux intervalles et, secondement, de la masse de suie Ms introduite lors de l'intervalle kilométrique n. Ainsi : $p _ n = p _ n - 1 \left(Mhn-1/Mhn\right) + 100 ⁢ Ms / Mhn$ où p_n est le pourcentage total de suie introduite pour l'intervalle kilométrique n, p_n-1 le pourcentage total de suie introduite pour l'intervalle kilométrique n-1, Mhn-1 la masse d'huile pour l'intervalle n-1, Mhn la masse d'huile pour l'intervalle n, Ms la masse de suie introduite lors de l'intervalle n.

La quatorzième étape 14 prévoit une comparaison du pourcentage total p_n de suie introduite précédemment calculée avec une valeur seuil de vidange représentative d'une nécessité de vidange de l'huile de lubrification.

Si ledit pourcentage total p_n est supérieur à la valeur seuil de vidange, alors une vidange est proposée et le procédé se poursuit par la branche O avec remise à zéro des principaux paramètres. La nécessité d'une vidange est signalée au conducteur par un moyen quelconque.

Si le pourcentage total p_n est inférieur à la valeur seuil de vidange, il n'est pas proposé d'effectuer une vidange. En passant par la branche N après la quatorzième étape 14, il est à nouveau procédé à la succession des précédentes étapes 2 à 14 en commençant par la seconde étape 2 et à l'attribution de l'indice 1 pour un premier intervalle de temps afin d'effectuer des nouveaux relevés d'au moins un paramètre moteur et des calculs de charge de suie introduite.

Il est possible de comparer un autre paramètre que le pourcentage total de suie introduite avec une valeur seuil de vidange. Ainsi, à une valeur seuil prédéterminée représentative d'une nécessité de vidange, il peut être comparé un rapport de la charge totale en particules de suie sur la masse d'huile de lubrification en tenant compte des pertes pendant ledit intervalle kilométrique et les intervalles kilométriques précédents après la dernière vidange, une nouvelle vidange étant proposée quand ledit rapport est supérieur à la valeur seuil de vidange. L'étape 14 permet de récupérer l'information « vidange » pour ensuite remettre à zéro le modèle en tenant compte du résiduel.

La quinzième étape 15 prévoit le calcul du pourcentage total résiduel p_rés de suie introduite et contenue dans l'huile résiduelle qui reste dans le moteur après vidange. Ce pourcentage total s'exprime selon la formule : $p _ rés = p _ n . Mhrés / Mhnom$ où p_n est le pourcentage total de suie introduite pour le pas n juste avant vidange, Mhrés est la masse d'huile résiduelle et Mhnom est la masse d'huile correspondant à la masse totale d'huile ajoutée après vidange additionnée de la masse d'huile résiduelle.

La seizième étape 16 indique que les étapes 17, 18 et 19 vont de pair avec la quinzième étape 15, afin de réactualiser les paramètres de base du procédé d'évaluation d'une vidange, étant donné qu'une vidange a été faite.

Ainsi, à la dix-septième étape 17, le compteur kilométrique servant de base à la détermination des intervalles kilométriques de pas n est remis à la valeur du kilométrage atteint lors de la vidange. De plus, à la dix-huitième étape 18, le nombre n d'intervalles kilométriques de relevés de masse d'huile, de masse de suie et de pourcentage total de suie introduite est aussi remis à zéro de même qu'à la dix-neuvième étape 19 le pourcentage total de suie de départ p_0 est fixé au pourcentage total résiduel p_rés de suie introduite.

Après la réactualisation du kilométrage, du numéro indiciel de l'intervalle de relevé juste avant la vidange et du pourcentage total de suie introduite, le procédé d'adaptation de la fréquence de vidange d'un moteur Diesel repart par l'étape 1 et passe par les neuf étapes du procédé d'évaluation de la charge de suie initiant ledit procédé d'adaptation pour terminer par les étapes 10 à 19 comme précédemment mentionné.

L'invention concerne aussi un dispositif pour la mise en oeuvre d'un procédé d'évaluation de la charge en particules de suie de l'huile de lubrification d'un moteur Diesel. Le dispositif comporte des moyens de communication avec un élément de contrôle du moteur ainsi que des moyens d'acquisition en temps réel d'au moins un paramètre R, C représentatif des conditions de fonctionnement du moteur transmis par ledit élément, des moyens de calcul d'une valeur moyenne dudit au moins un paramètre R, C pour un groupe donné selon lesdits au moins un paramètre R,C relevés pour chacun des intervalles dudit groupe, des moyens de stockage d'au moins une cartographie Mc, Cs préétablie, des moyens de calcul pour chaque groupe de la charge en particules de suie introduite dans l'huile de lubrification à partir dudit au moins un paramètre R, C moyenné, ces moyens étant associés à au moins une cartographie Mc, Cs et des moyens de sommation des charges en particules de suie respectives d'un groupe et des groupes le précédant.

Ce dispositif peut être avantageusement intégré dans le contrôle moteur ou CMM.

Avantageusement, un tel dispositif est compris dans l'élément de contrôle de fonctionnement du moteur, plus particulièrement le contrôle moteur.

Les avantages de la présente invention sont nombreux. On pourra citer entre autres :
- il n'y a pas de contrainte d'implantation du dispositif comme cela serait le cas pour un capteur et les paramètres de fonctionnement du moteur sont aisément calibrables,
- il est obtenu un gain de charge et de mémoire du contrôle moteur, quand celui-ci héberge le dispositif selon l'invention, par rapport à une modélisation physique du phénomène,
- la calibration du ou des paramètres de fonctionnement est facilitée en étant basée sur des essais existants déjà prévus dans les processus de validation du moteur.

## Revendications

1. Procédé d'évaluation de la charge en particules de suie de l'huile de lubrification d'un moteur Diesel, ledit procédé comprenant les étapes suivantes :
- décomposition d'une durée de fonctionnement du moteur en groupes, chaque groupe comprenant le même nombre limité d'intervalles de temps successifs,
• pour chaque intervalle d'un groupe donné, acquisition d'au moins un paramètre (R, C) représentatif des conditions de fonctionnement du moteur,
• calcul d'une valeur moyenne dudit au moins un paramètre (R, C) pour le groupe donné selon lesdits au moins un paramètre (R,C) relevés pour chacun des intervalles dudit groupe,
• détermination d'une charge en particules de suie introduite dans l'huile de lubrification du moteur pour le groupe donné selon au moins une cartographie préétablie (Mc, Cs), établissant la charge de suie introduite dans l'huile selon ladite valeur moyenne,
• sommation des charges en particules de suie correspondant au groupe donné et aux groupes le précédant afin de déterminer une charge totale (Ms) de particules de suie évaluée pendant le fonctionnement du moteur correspondant.

2. Procédé d'évaluation selon la revendication précédente, pour lequel ledit au moins un paramètre (R, C) est choisi parmi le régime moteur (R), la charge moteur (C) et la température d'eau moteur, ces paramètres étant pris unitairement ou en combinaison.

3. Procédé d'évaluation selon l'une quelconque des deux revendications précédentes, pour lequel ledit au moins un paramètre (R, C) est mesuré en temps réel, la durée d'un intervalle étant d'un dixième de seconde et le nombre d'intervalles d'un groupe étant de 10.

4. Procédé d'évaluation selon la revendication précédente, pour lequel la ou les cartographies (Mc, Cs) sont préétablies soit sur banc d'essai, ledit au moins un paramètre (R, C) étant alors mesuré tandis que la charge en particules de suie est déterminée par prélèvements d'huile dans le moteur et mesures de la charge en suie qu'elle contient ou soit par modélisation de l'introduction de particules de suie dans l'huile de lubrification.

5. Procédé selon l'une quelconque des revendications précédentes, lequel comprend aussi les étapes suivantes :
• décomposition du kilométrage lors du fonctionnement du moteur en plusieurs intervalles kilométriques successifs,
• pour chaque intervalle kilométrique, acquisition de la masse d'huile de lubrification effective en tenant compte des pertes par (consommation d'huile) de même qu'acquisition de la charge en particules de suie introduite dans ladite huile pour cet intervalle kilométrique,
• sommation de ladite charge en particules de suie pour ledit intervalle kilométrique avec les charges en particules de suie acquises pour les intervalles kilométriques précédents afin d'obtenir une charge totale en particules de suie, ceci en tenant compte de la perte de charge en particules lors de la perte d'huile,
• rapport de la charge totale en particules de suie sur la masse d'huile de lubrification en tenant compte des pertes pendant ledit intervalle kilométrique et les intervalles kilométriques précédents.

6. Dispositif pour la mise en oeuvre d'un procédé d'évaluation de la charge en particules de suie de l'huile de lubrification d'un moteur Diesel selon l'une quelconque des revendications précédentes, ledit dispositif comportant des moyens de communication avec un élément de contrôle du moteur ainsi que des moyens d'acquisition en temps réel d'au moins un paramètre (R, C) représentatif des conditions de fonctionnement du moteur transmis par ledit élément, des moyens de calcul d'une valeur moyenne dudit au moins un paramètre (R, C) pour un groupe donné selon lesdits au moins un paramètre (R,C) relevés pour chacun des intervalles dudit groupe, des moyens de stockage d'au moins une cartographie (Mc, Cs) préétablie, des moyens de calcul pour chaque groupe de la charge en particules de suie introduite dans l'huile de lubrification à partir dudit au moins un paramètre (R, C) moyenné, ces moyens de calcul étant associés à au moins une cartographie (Mc, Cs) établissant la charge de suie introduite dans l'huile selon ladite valeur moyenne et des moyens de sommation des charges en particules de suie respectives d'un groupe et des groupes le précédant.

7. Dispositif selon la revendication précédente, lequel est intégré au contrôle moteur.

8. Moteur Diesel, **caractérisé en ce que** sa consommation d'huile est estimée conformément à un procédé selon l'une quelconque des revendications 1 à 5 ou par un dispositif selon l'une quelconque des deux revendications précédentes.

9. Véhicule automobile, **caractérisé en ce qu'**il comprend un moteur Diesel selon la revendication précédente.

## Patentansprüche

1. Verfahren zur Beurteilung der Rußpartikelbeladung eines Schmieröls eines Dieselmotors, wobei das Verfahren die folgenden Schritte umfasst:
- Zerlegung einer Funktionsdauer des Motors in Gruppen, wobei jede Gruppe dieselbe begrenzte Anzahl von aufeinanderfolgenden Zeitintervallen umfasst,
• für jedes Intervall einer gegebenen Gruppe Erfassung mindestens eines Parameters (R, C), der für Funktionsbedingungen des Motors repräsentativ ist,
• Berechnung eines Durchschnittswerts des mindestens einen Parameters (R, C) für die gegebene Gruppe je nach dem mindestens einen Parameter (R, C), der für jedes der Intervalle der Gruppe ermittelt wurde,
• Bestimmung einer Rußpartikelbeladung, die in das Schmieröl des Motors eingeleitet wurde, für die gegebene Gruppe nach mindestens einer vorerstellen Kartographie (Mc, Cs), die die in das Öl eingeleitete Rußbeladung nach dem Durchschnittswert erstellt,
• Summieren der Rußpartikelbeladungen entsprechend der gegebenen Gruppe und den ihr vorangestellten Gruppen, um eine Gesamtrußpartikelbeladung (Ms) zu bestimmen, die während der Funktion des entsprechenden Motors beurteilt wurde.

2. Beurteilungsverfahren nach dem vorhergehenden Anspruch, bei dem der mindestens eine Parameter (R, C) unter der Motordrehzahl (R), der Motorbeladung (C) und der Wassertemperatur des Motors ausgewählt ist, wobei diese Parameter einzeln oder in Kombination betrachtet werden.

3. Beurteilungsverfahren nach einem der zwei vorhergehenden Ansprüche, bei dem der mindestens eine Parameter (R, C) in Echtzeit gemessen wird, wobei die Dauer eines Intervalls eine Zehntelsekunde ist und die Anzahl von Intervallen einer Gruppe 10 beträgt.

4. Beurteilungsverfahren nach dem vorhergehenden Anspruch, bei dem die Kartographie (n) (Mc, Cs) entweder auf einem Prüfstand vorerstellt werden, wobei der mindestes eine Parameter (R, C) nun gemessen wird, während die Rußpartikelbeladung durch Ölentnahmen im Motor und Messungen der Rußbeladung, die sie enthält, oder durch Modellierung der Einleitung von Rußpartikeln in das Schmieröl bestimmt wird.

5. Verfahren nach einem der vorhergehenden Ansprüche, welches auch die folgenden Schritte umfasst:
• Zerlegung der Kilometerzahl bei der Funktion des Motors in mehrere aufeinanderfolgende Kilometerintervalle,
• für jedes Kilometerintervall Erfassung der effektiven Schmierölmasse unter Berücksichtigung der Verluste (durch Ölverbrauch) sowie Erfassung der in das Öl in diesem Kilometerintervall eingeleiteten Rußpartikelbeladung,
• Summierung der Rußpartikelbeladung für das Kilometerintervall mit den für die vorhergehenden Kilometerintervalle erfassten Rußpartikelbeladungen, um eine Gesamtrußpartikelbeladung zu erhalten, wobei diese den Partikelbeladungsverlust beim Ölverlust berücksichtigt,
• Verhältnis der Gesamtrußpartikelbeladung zur Schmierölmasse unter Berücksichtigung der Verluste während des Kilometerintervalls und der vorhergehenden Kilometerintervalle.

6. Vorrichtung für den Einsatz eines Verfahrens zur Beurteilung der Rußpartikelbeladung des Schmieröls eines Dieselmotors nach einem der vorhergehenden Ansprüche, wobei die Vorrichtung Kommunikationsmittel mit einem Kontrollelement des Motors sowie Mittel zur Echtzeiterfassung mindestens eines Parameters (R, C), der für die Funktionsbedingungen des Motors repräsentativ ist, die von dem Element übertragen werden, Mittel zur Berechnung eines Durchschnittswerts des mindestens einen Parameters (R, C) für eine gegebene Gruppe nach dem mindestens einen Parameter (R, C), der für jeden der Intervalle der Gruppe erhoben wurde, Mittel zum Speichern mindestens einer vorerstellten Kartographie (Mc, Cs), Mittel zur Berechnung der Rußpartikelbeladung, die in das Schmieröl eingeleitet wird, für jede Gruppe auf Basis des mindestens einen gemittelten Parameters (R, C), wobei diese Berechnungsmittel der mindestens einen Kartographie (Mc, Cs) zugeordnet sind, die die Rußbeladung, die in das Öl gemäß dem Durchschnittswert eingeleitet wird, erstellt, und Mittel zum Summieren der jeweiligen Rußpartikelbeladungen einer Gruppe und der ihr vorangestellten Gruppen umfasst.

7. Vorrichtung nach dem vorhergehenden Anspruch, die in die Motorkontrolle integriert ist.

8. Dieselmotor, **dadurch gekennzeichnet, dass** sein Ölverbrauch gemäß einem Verfahren nach einem der Ansprüche 1 bis 5 oder mit einer Vorrichtung nach einem der zwei vorhergehenden Ansprüche geschätzt wird.

9. Kraftfahrzeug, **dadurch gekennzeichnet, dass** es einen Dieselmotor nach dem vorhergehenden Anspruch umfasst.

## Claims

1. A method for determining the quantity of soot particles of the lubricating oil for a diesel engine, said method including the following steps:
- breakdown of a duration of operation of the engine into groups, each group including the same limited number of successive time intervals,
• for each interval of a given group, acquisition of at least one parameter (R, C) representative of the operating conditions of the engine,
• calculation of a mean value of said at least one parameter (R, C) for the given group according to said at least one parameter (R, C) recorded for each of the intervals of said group,
• determining of a quantity of soot particles introduced into the lubricating oil of the engine for the given group according to at least one preestablished mapping (Mc, Cs), establishing the quantity of soot introduced into the oil according to said mean value,
• totalling of the quantities of soot particles corresponding to the given group and to the groups preceding it so as to determine a total quantity (Ms) of soot particles evaluated during the operation of the corresponding engine.

2. The method for determining according to the preceding claim, for which said at least one parameter (R, C) is selected from the engine speed (R), the engine load (C) and the engine water temperature, these parameters being taken singly or in combination.

3. The method for determining according to any one of the two preceding claims, for which said at least one parameter (R, C) is measured in real time, the duration of an interval being one tenth of a second and the number of intervals of a group being 10.

4. The method for determining according to the preceding claim, for which the mappings (Mc, Cs) are pre-established either on a test bench, said at least one parameter (R, C) then being measured while the quantity of soot particles is determined by samples of oil in the engine and measurements of the quantity of soot which it contains or by modelling of the introduction of soot particles in the lubricating oil.

5. The method according to any one of the preceding claims, which also includes the following steps:
• breakdown of the number of kilometres travelled during the operation of the engine in several successive kilometric intervals,
• for each kilometric interval, acquisition of the effective mass of lubricating oil, taking into account the losses by (oil consumption) and also acquisition of the quantity of soot particles introduced in said oil for this kilometric interval,
• totalling of said quantity of soot particles for said kilometric interval with the quantities of soot particles acquired for the preceding kilometric intervals so as to obtain a total quantity of soot particles, this taking into account the loss of quantity of soot particles during the loss of oil,
• ratio of the total quantity of soot particles over the mass of lubricating oil, taking into account the losses during said kilometric interval and the preceding kilometric intervals.

6. A device for implementing a method for determining the quantity of soot particles of the lubricating oil for a diesel engine according to any one of the preceding claims, said device comprising means of communication with a control element of the engine and also means for acquisition in real time of at least one parameter (R, C) representative of the operating conditions of the engine transmitted by said element, means for calculation of a mean value of said at least one parameter (R, C) for a given group according to said at least one parameter (R, C) recorded for each of the intervals of said group, means for storing at least one pre-established mapping (Mc, Cs), calculation means for each group of the quantity of soot particles introduced in the lubricating oil from said at least one averaged parameter (R, C), these calculation means being associated with at least one mapping (Mc, Cs) establishing the quantity of soot introduced in the oil according to said mean value, and means for totalling the respective quantities of soot particles of a group and of the groups preceding it.

7. The device according to the preceding claim, which is integrated in the engine control.

8. A diesel engine, **characterized in that** its oil consumption is estimated in accordance with a method according to any one of Claims 1 to 5 or by a device according to any one of the two preceding claims.

9. A motor vehicle, **characterized in that** it includes a diesel engine according to the preceding claim.
